# EUROPÄISCHE PATENTSCHRIFT

(11) **EP 0 965 395 B1**
(45) Veröffentlichungstag und Bekanntmachung des Hinweises auf die Patenterteilung: **11.09.2002**
(21) Anmeldenummer: 99111451.3
(22) Anmeldetag: 12.06.1999
(51) Int. Cl.: B21C 47/14

(54) **Windungsleger für Draht**
Coil forming head for wire
Tête de formation de boucles de fil

(30) Priorität: 19.06.1998 DE 19827348
(43) Veröffentlichungstag der Anmeldung: 22.12.1999
(73) Patentinhaber: SMS Demag AG, 40237 Düsseldorf (DE)
(72) Erfinder: David, Siegfried, 57271 Hilchenbach (DE); Keller, Karl, 57271 Hilchenbach (DE)
(74) Vertreter: Valentin, Ekkehard, Dipl.-Ing.

(56) Entgegenhaltungen:
- EP-A- 0 067 127
- DD-A- 269 328
- US-A- 4 074 553
- US-A- 4 644 773
- PATENT ABSTRACTS OF JAPAN vol. 1995, no. 11, 26. Dezember 1995 (1995-12-26) -& JP 07 214159 A (NIPPON STEEL CORP;OTHERS: 01), 15. August 1995 (1995-08-15)

## Beschreibung

Die vorliegende Erfindung betrifft einen Windungsleger für Draht, mit einem maximal mit einer Nenndrehzahl um eine Drehachse rotierbaren hülsenförmigen Träger und einem um den Träger umlaufenden Legerohr mit einem Drahtauslaß, das mit dem Träger über eine Haltevorrichtung verbunden ist.

Derartige Windungsleger sind bekannt (Siehe z.B. US-A-4 644 773).

Das Legerohr und das Halteblech bewirken eine Unwucht. Diese Unwucht muß ausgeglichen werden. Im Stand der Technik ist hierzu bspw. bekannt, am Träger einen Ausgleichsklotz und/oder mehrere jeweils in einer Axialebene verlaufende Blechrippen vorzusehen. Hierdurch wird die Unwucht aber nicht vollständig ausgeglichen. Bei hohen Drehzahlen tritt somit eine elastische Deformierung der Haltebleche auf. Darüber hinaus erwärmt der zu legende Draht auch das Halteblech, wodurch eine zusätzliche Verformung auftritt. Ein derartiger Windungsleger neigt bei hohen Drehzahlen zu Schwingungen.

Um den Windungsleger schwingungsfest zu machen, sieht eine andere Lösung des Standes der Technik vor, ein Ausgleichsrundeisen über ein weiteres Halteblech derart um den Träger umlaufen zu lassen, daß sich alle Ausgleichsgewichte genau gegenüber dem jeweiligen Gewicht aus Legerohr und Halteblech befinden. Bei diesem Windungsleger sind jedoch mehrere Schweißnähte schlecht zugänglich. Dadurch entsteht nur eine unsichere Verbindung zwischen dem Träger und den Halteblechen sowie etwaigen Versteifungsblechen.

Die Aufgabe der vorliegenden Erfindung besteht darin, einen Windungsleger für Draht zu schaffen, bei dem auf möglichst einfache Weise sowohl statische als auch dynamisch auftretende Unwuchten eliminiert sind und darüber hinaus alle Schweißnähte leicht zugänglich sind.

Die Aufgabe wird dadurch gelöst, daß zum Ausgleich der durch das Legerohr und die Haltevorrichtung verursachten Unwucht am Träger ein Ausgleichsblech mit einer Blechdicke, einer Blechhöhe und einer Eigenfrequenz angeordnet ist, daß das Ausgleichsblech dem Legerohr bezüglich der Drehachse an jeder Axialposition gegenüberliegt und in dem Teilabschnitt ebenfalls um den Träger umläuft und daß die Blechdicke und die Blechhöhe derart gewählt sind, daß die durch das Legerohr und das Halteblech verursachte Unwucht in jeder zur Drehachse senkrechten Ebene lokal ausgeglichen ist.

Wenn die Blechdicke und die Blechhöhe derart gewählt sind, daß die Eigenfrequenz des Ausgleichsblechs oberhalb der Nenndrehzahl liegt, ist ein Flattern des Ausgleichsblechs ausgeschlossen. Versteifungen für das Ausgleichsblech sind nicht erforderlich.

Wenn am Halteblech zumindest im Bereich des Auslaßendes zwei axial verlaufende Versteifungsbleche angeordnet sind, die in einer Axialebene liegen und das Halteblech nach beiden Seiten abstützen, treten in den Schweißnähten der Versteifungsbleche lediglich niedrige Zugspannungen auf. Das gleichzeitige Auftreten von Zug- und Biegespannungen wird vermieden.

Weitere Vorteile und Einzelheiten ergeben sich aus der nachfolgenden Beschreibung eines Ausführungsbeispieles. Dabei zeigen in Prinzipdarstellung
- Figur 1: einen Windungsleger im Axialschnitt und
- Figur 2: den Windungsleger von Figur 1 von vorne.

Gemäß den Figuren weist ein Windungsleger für Draht einen hülsenförmigen Träger 5 auf. Der Träger 5 ist im Betrieb maximal mit einer Nenndrehzahl n um eine Drehachse 2 rotierbar. Um den Träger 5 läuft ein Legerohr 1 um. Das Legerohr 1 ist mit dem Träger 5 über ein Halteblech 7 verbunden und weist einen Drahtauslaß 3 auf, von dem im Betrieb der Draht in Windungen abgegeben wird. Die Verbindung des Legerohrs 1 mit dem Halteblech 7 erfolgt dabei über sogenannte Augen 8.

Das Halteblech 7, die Augen 8 und das Legerohr 1 bewirken eine Unwucht. Zum Ausgleich dieser Unwucht ist ein dickes Ausgleichsblech 6 mit einer Blechdicke d und einer Blechhöhe h am Träger 5 angeordnet. Das Ausgleichsblech 6 läuft ebenfalls um den Träger 5 um und liegt dem Legerohr 1 bezüglich der Drehachse an jeder Axialposition gegenüber. Die Blechdicke d und die Blechhöhe h sind derart gewählt, daß die durch das Legerohr 1, das Halteblech 7 und die Augen 8 verursachte Unwucht in jeder zur Drehachse 2 senkrechten Ebene lokal ausgeglichen ist.

Aufgrund seines Materials (Stahl), der Blechdicke d und der Blechhöhe h weist das Ausgleichsblech 6 eine Eigenfrequenz f auf. Die Blechdicke d und die Blechhöhe h sind aber derart gewählt, daß die Eigenfrequenz f des Ausgleichsblechs 6 oberhalb der Nenndrehzahl n liegt. Versteifungselemente für das Ausgleichsblech 6 sind daher entbehrlich.

Zumindest im Bereich des Drahtauslasses 3 sind am Halteblech 7 zwei axial verlaufende versteifungsbleche 9 angeordnet. Die Versteifungsbleche 9 liegen in einer Axialebene und stützen das Halteblech 7 nach beiden Seiten ab. Hierdurch treten in den Schweißnähten lediglich geringe Zugspannungen, aber keine gemischten Zug- und Biegespannungen mehr auf.

### Bezugszeichenliste

- 1: Legerohr
- 2: Drehachse
- 3: Drahtauslaß
- 5: hülsenförmiger Träger
- 6: Ausgleichsblech
- 7: Halteblech
- 8: Augen
- 9: Verstelfungsbleche

- d: Blechdicke
- f: Eigenfrequenz
- h: Blechhöhe
- n: Nenndrehzahl

- X: Blickrichtung

## Patentansprüche

1. Windungsleger für Draht, mit einem maximal mit einer Nenndrehzahl (n) um eine Drehachse (2) rotierbaren hülsenförmigen Träger (5) und einem um den Träger (5) umlaufenden Legerohr (1) mit einem Drahtauslaß (3), das mit dem Träger (5) über eine Haltevorrichtung (7,8) verbunden ist,
**dadurch gekennzeichnet,**
- **daß** zum Ausgleich der durch das Legerohr (1) und die Haitevorrichtungen (7,8) verursachten Unwucht am Träger (5) ein Ausgleichsblech (6) mit einer Blechdicke (d), einer Blechhöhe (h) und einer Eigenfrequenz (f) angeordnet ist,
- **daß** das Ausgleichsblech (6) dem Legerohr (1) bezüglich der Drehachse (2) an jeder Axialposition gegenüberliegt und in dem Teilabschnitt ebenfalls um den Träger (5) umläuft und
- **daß** die Blechdicke (d) und die Blechhöhe (h) derart gewählt sind, daß die durch das Legerohr (1) und das Halteblech (7) verursachte Unwucht in jeder zur Drehachse (2) senkrechten Ebene lokal ausgeglichen ist.

2. Windungsleger nach Anspruch 1,
**dadurch gekennzeichnet,**
**daß** die Blechdicke (d) und die Blechhöhe (h) derart gewählt sind, daß die Eigenfrequenz (f) des Ausgleichsblechs (6) oberhalb der Nenndrehzahl (n) liegt.

3. Windungsleger nach Anspruch 1 oder 2,
**dadurch gekennzeichnet,**
**daß** am Halteblech (7) zumindest im Bereich des Drahtauslasses (3) zwei axial verlaufende Versteifungsbleche (9) angeordnet sind, die in einer Axialebene liegen und das Halteblech (7) nach beiden Seiten abstützen.

## Claims

1. A laying head for wires, with a sleeve-shaped carrier (5) that is rotatable about an axis of rotation (2) with a speed that is no higher than a nominal speed (n), and with a laying tube (1) with a wire outlet (3) which revolves about the carrier (5) and is connected to the carrier (5) by means of a holding device (7, 8), **characterized by** the fact
- that a balancing plate (6) with a plate thickness (d), a plate height (h) and a natural frequency (f) is arranged on the carrier (5) in order to compensate the imbalance caused by the laying tube (1) and the holding devices (7, 8), by the fact
- that the balancing plate (6) is situated opposite of the laying tube (1) referred to the axis of rotation (2) in all axial positions and also revolves about the carrier (5) in the section, and by the fact
- that the plate thickness (d) and the plate height (h) are chosen such that the imbalance caused by the laying tube (1) and the holding plate (7) is locally compensated in all planes that lie perpendicular to the axis of rotation (2).

2. The laying head according to Claim 1, **characterized by** the fact that the plate thickness (d) and the plate height (h) are chosen such that the natural frequency (f) of the balancing plate (6) lies above the nominal speed (n).

3. The laying head according to Claim 1 or 2, **characterized by** the fact that two axially extending reinforcement plates (9) are arranged on the holding plate (7) at least in the region of the wire outlet (3), wherein said reinforcement plates lie in an axial plane and support the holding plate (7) on both sides.

## Revendications

1. Logement en spirale pour fil électrique, avec un support (5) en forme de douille pouvant tourner au maximum à une vitesse de rotation nominale (n) autour d'un axe de rotation (2) et un tuyau d'insertion (1) entourant le support (5) avec une sortie de fil (3) qui est reliée au support (5) par l'intermédiaire d'un dispositif de maintien (7, 8),
**caractérisé en ce que**
- pour compenser le déséquilibre provoqué sur le support (5) par le tuyau d'insertion (1) et les dispositifs de maintien (7, 8), une tôle d'équilibrage (6) d'une épaisseur (d), d'une hauteur (h) et d'une fréquence propre (f) est disposée sur le support (5),
- la tôle d'équilibrage (6) se trouve en face du tuyau d'insertion (1) par rapport à l'axe de rotation (2) en toute position axiale et entoure également le support (5) dans la section de pièce et que
- l'épaisseur de la tôle (d) et la hauteur de la tôle (h) sont déterminées de manière à ce que le déséquilibre provoqué par le tuyau d'insertion (1) et la tôle de maintien (7) soit compensé localement dans tout plan perpendiculaire à l'axe de rotation (2).

2. Logement en spirale selon la revendication 1,
**caractérisé en ce que**
l'épaisseur de la tôle (d) et la hauteur de la tôle (h) sont déterminées de manière à ce que la fréquence propre (f) de la tôle d'équilibrage (6) se situe au dessus de la vitesse de rotation nominale (n).

3. Logement en spirale selon la revendication 1 ou 2,
**caractérisé en ce que**
sur la tôle de maintien (7), au moins dans la zone de la sortie de fil (3), deux tôles de renfort (9) orientées dans le sens axial qui se situent dans un plan axial et soutiennent la tôle de maintien (7) des deux côtés sont disposées.
